# FASCICULE DE BREVET EUROPEEN

(11) **EP 0 497 703 B1**
(45) Date de publication et mention de la délivrance du brevet: **06.12.1995**
(21) Numéro de dépôt: 92400249.6
(22) Date de dépôt: 30.01.1992
(51) Int. Cl.: E06B 7/02, E06B 3/66

(54) **Fenêtre à vitrages multiples à isolation dynamique**
Mehrfachverglasung mit dynamischer Isolation
Multiple glazing with dynamic insulation

(30) Priorité: 31.01.1991 FR 9101113
(43) Date de publication de la demande: 05.08.1992
(73) Titulaire: Paziaud, Jacques, F-91330 Yerres (FR)
(72) Inventeur: Paziaud, Jacques, F-91330 Yerres (FR)
(74) Mandataire: Polus, Camille

(56) Documents cités:
- DE-A- 1 659 222
- FR-A- 648 432
- FR-A- 1 573 447
- FR-A- 2 437 484
- US-A- 3 034 416

## Description

La présente invention concerne les fenêtres, porte-fenêtres isolantes, désignées par la suite sous le terme unique de fenêtres, comportant au moins trois vitrages parallèles délimitant au moins deux espaces intermédiaires, dans lesquels circule un flux d'air entre l'intérieur ou l'extérieur du bâtiment (ou inversement) équipé d'une telle fenêtre.

Une telle fenêtre est communément appelée à "isolation dynamique" par opposition aux fenêtres à vitrages multiples dont les espaces intermédiaires sont étanches et communément appelées à "isolation statique".

Il s'est en effet avéré, que par rapport à l'isolation statique, les fenêtres à isolation dynamique offrent une meilleure isolation thermique et accoustique et un confort accru.

Il est à noter qu'une des difficultés rencontrées dans la réalisation d'une telle fenêtre est due au fait que la circulation d'air entraîne des poussières, particules ou autres matières solides dans les espaces intermédiaires, ces poussières se déposant par exemple sur les faces des vitrages. Il est donc nécessaire de prévoir la possibilité de nettoyer les espaces intermédiaires et en particulier les faces des vitrages.

Dans le cas d'une fenêtre à trois vitrages, le brevet EP-A-0 027 581 résoud le problème en fournissant une fenêtre à isolation dynamique dont la menuiserie est constituée de trois cadres parallèles supportant chacun un vitrage bloqué dans le cadre à l'aide de parcloses. Des passages pour l'air sont prévus dans les cadres pour guider la circulation d'air dans les espaces intermédiaires. Deux cadres adjacents sont réunis sur un côté vertical par des charnières de manière à pouvoir pivoter l'un par rapport à l'autre afin d'avoir accès aux différentes faces des vitrages.

Dans EP-A-0 027 581, lorsque la fenêtre comporte quatre vitrages, on constate que l'espace compris entre les vitrages intermédiaires est étanche et constitue donc une lame d'air à isolation statique, ce qui limite le résultat obtenu par rapport à une fenêtre à quatre vitrages avec circulation d'air dans tous les trois espaces intermédiaires successifs.

Le document EP-A-0 317 425 décrit une fenêtre à isolation dynamique à trois ou quatre vitrages, c'est-à-dire comportant au moins deux lames d'air qui sont toutes ventilées.

La menuiserie est composée de deux cadres articulés entre eux à l'aide de charnières et le ou les vitrages intermédiaires sont bloqués entre les cadres sur une partie de leur périphérie à l'aide de taquets par exemple.

Les vitrages intermédiaires sont articulés sur le cadre supportant le vitrage extrême le plus proche, le long d'un coté vertical de manière à pouvoir accéder, par pivotement du vitrage intermédiaire, à chacune de ses faces pour pouvoir les nettoyer. Toutes les fenêtres décrites ci-dessus comportant au moins deux lames d'air ventilées utilisent le même principe, c'est-à-dire au moins deux cadres articulés l'un sur l'autre et des vitres intermédiaires articulées sur les cadres pour permettre le nettoyage de leurs faces.

De telles réalisations sont difficiles à mettre en oeuvre, coûteuses et fragiles à l'usage.

De plus, les différentes réalisations de ce type, pour avoir une rigidité suffisante, comportent une menuiserie dont chaque côté des cadres possède une largeur relativement importante, provoquant un échange thermique important entre l'extérieur et l'intérieur du bâtiment à travers la menuiserie.

Par ailleurs, le document US-A-3.034.416 décrit une paroi vitrée fixe comportant une menuiserie constituée d'un cadre unique entourant deux vitrages extrêmes parallèles délimitant un espace intérieur divisé en deux espaces intermédiaires par un vitrage intermédiaire, de l'air pouvant circuler dans les espaces intermédiaires entre un premier et un second orifices pourvus d'un élément filtrant.

La structure rigide de ce dispositif ne permet pas l'accès aux espaces intermédiaires pour permettre le nettoyage des faces du ou des vitrages délimitant les espaces intermédiaires.

Pour remédier à ces inconvénients, la présente invention a pour but de fournir une fenêtre à isolation dynamique comportant au moins deux lames d'air ventilées, séparées par des vitrages fixes dont les faces sont facilement accessibles pour être nettoyées.

Un autre but de l'invention est de réaliser des cadres diminuant l'échange thermique entre l'intérieur et l'extérieur du bâtiment à travers la menuiserie.

A cet effet, l'invention a pour objet une fenêtre ou porte-fenêtre comportant une menuiserie entourant deux vitrages parallèles extrêmes et espacés délimitant un espace intérieur divisé en au moins deux espaces intermédiaires par au moins un vitrage intermédiaire agencé parallèlement aux vitrages extrêmes, de l'air circulant dans les espaces intermédiaires successifs entre un premier orifice prévu dans la partie de la menuiserie entourant un des vitrages extrêmes et un deuxième orifice prévu dans la partie de la menuiserie entourant l'autre vitrage extrême, la menuiserie étant constituée d'un cadre unique et le vitrage intermédiaire étant fixe par rapport à ce cadre, caractérisé en ce que le cadre comporte un ou plusieurs orifices d'accès aux espaces intermédiaires pour permettre le nettoyage des faces du ou des vitrages délimitant les espaces intermédiaires.

Selon d'autres caractéristiques :
- le montant horizontal inférieur du cadre comporte un orifice d'évacuation des produits de nettoyage;
- l'orifice d'évacuation est prolongé par un tuyau d'évacuation muni à son extrémité libre dudit obturateur amovible pour guider les produits évacués lors du nettoyage jusqu'à la feuillure du dormant ;
- les vitrages extrêmes sont fixés par collage sur les montants du cadre unique;
- les montants du cadre ont des surfaces verticales parallèles aux vitrages de dimensions réduites;
- le vitrage extrême situé à l'intérieur du bâtiment est un vitrage chauffant électriquement;
- des accessoires tels que stores, films opaques, éléments d'éclairage ou autres sont agencés dans les espaces intermédiaires;
- lorsque le passage entre deux espaces intermédiaires adjacents est constitué par un espace entre la vitre intermédiaire et le cadre, la fenêtre comporte un dispositif de mise en mouvement et d'orientation du flux d'air dans les espaces intermédiaires;
- le dispositif de mise en mouvement et d'orientation du flux d'air comporte une tuyauterie s'étendant dans ledit espace le long du montant du cadre associé, la tuyauterie comportant des orifices formant buses alignés parallèlement au plan des vitrages et régulièrement répartis, la tuyauterie étant montée pivotante entre une première position dans laquelle les buses débouchent dans un des espaces intermédiaires adjacents et une deuxième position dans laquelle les buses débouchent dans l'autre espace intermédiaire adjacent, la tuyauterie étant alimentée en air à grande vitesse, des moyens de mise en rotation de la tuyauterie étant agencés à travers la menuiserie.

L'invention sera mieux comprise à la lecture de la description détaillée qui va suivre, donnée à titre d'exemple, en référence aux dessins annexés sur lesquels :
- la Figure 1 est une vue schématique en perspective avec arrachement partiel, d'une fenêtre selon l'invention;
- la Figure 2 est une vue partielle en coupe selon la ligne 2-2 de la fenêtre représentée à la Figure 1;
- la Figure 3 est une vue schématique, en coupe d'un autre mode de réalisation d'une fenêtre selon l'invention;
- la Figure 4 est une vue partielle en coupe horizontale de la fenêtre repésentée sur la Figure 3, montrant la fixation de l'ouvrant sur le dormant;
- la Figure 5 est une vue partielle en coupe de la partie supérieure de la fenêtre, montrant un premier mode de réalisation des orifices d'entrée et de sortie d'air;
- la Figure 6 est une vue partielle en coupe verticale de la partie basse de la fenêtre représentée sur la Figure 3;
- la Figure 7 est une vue partielle, en perspective d'un détail de la Figure 6;
- la Figure 8 est une vue en coupe verticale de la fenêtre représentée sur la Figure 3, montrant l'agencement d'un dispositif de mise en mouvement et d'orientation de l'écoulement de l'air dans les lames intermédiaires;
- les Figures 9 à 11 illustrent un module de vitrages pré-assemblé et son agencement dans un cadre de fenêtre.

Sur la Figure 1, on a représenté schématiquement un ouvrant de fenêtre comportant un cadre 2 unique, c'est-à-dire composé de quatre montants en une seule pièce entourant trois vitrages 4, 6, 8 respectivement délimitant un espace intérieur divisé en deux espaces intermédiaires 10, 12.

Le cadre 2 comporte deux montants horizontaux 14, 16 et deux montants verticaux 18 et 20.

A titre d'exemple, dans le montant horizontal inférieur 14 du cadre 2, il est prévu un orifice d'entrée d'air 22 communiquant avec l'espace intermédiaire 10 de sorte qu'un flux d'air s'écoule de manière ascendante (flèche A) entre les vitrages 4 et 6 puis de manière descendante (flèche B) entre les vitrages 6 et 8 jusqu'à un orifice de sortie (non représenté) débouchant sur la face du montant 14 opposée par rapport à l'orifice d'entrée 16. Les orifices d'entrée peuvent bien entendu être prévus dans le montant horizontal supérieur.

A cet effet, des passages (non représentés) qui seront décrits par la suite sont prévus dans le montant horizontal supérieur 16 du cadre 2.

Il est à noter que les passages peuvent être constitués par un espace entre le montant 16 et le vitrage 6 qui dans ce cas n'est fixé dans le cadre, de manière étanche, que sur trois côtés.

Le montant vertical 18 est traversé par deux trous 24A et 24B de section rectangulaire s'étendant longitudinalement dans le sens le la longueur du montant vertical 18. Les trous 24A et 24B s'étendent transversalement de part et d'autre du plan médian du vitrage 6 pour mettre en communication l'extérieur de la fenêtre avec chacun des espaces intermédiaires 10 et 12. Les trous 24A et 24B sont obturés chacun de manière étanche par un bouchon amovible 26 dont un seul est représenté en position ouverte.

En retirant le bouchon 26 du trou 24A ou 24B associé, il est possible de projeter du produit de nettoyage sur les faces des vitrages qui sont inaccessibles lorsque le bouchon 26 est en position, puis d'introduire dans les espaces intérieurs 10 et 12 un dispositif de nettoyage des faces des vitrages, représenté sur la Figure 1 sous forme d'une raclette 28 ayant deux bords 30 en appui sur le vitrage 4 et 6, puis d'actionner la raclette 28 à l'aide d'un manche 32 faisant saillie à l'extérieur de la fenêtre.

Il est à noter que tout ensemble de nettoyage pourra être utilisé dans la mesure où ses dimensions lui permettent de pénétrer, à travers les trous, dans un espace intermédiaire et d'y être actionné.

Pour permettre l'évacuation du liquide de nettoyage utilisé, un orifice d'évacuation 64 est prévu (voir Figure 6) ouvrant à l'intérieur de chacun des espaces intermédiaires et traversant le montant 14. Dans le mode de réalisation représenté, cet orifice est obturé de manière étanche par un obturateur amovible 66.

En variante, un tel orifice, peut par exemple être prolongé par un tuyau d'évacuation souple muni dudit obturateur amovible. Lorsque la fenêtre est ouverte et que l'obturateur est escamoté, l'extrémité ouverte du tuyau peut être positionnée dans la feuillure du dormant de la fenêtre de manière à évacuer le produit à l'extérieur du bâtiment.

Il faut noter que les dimensions longitudinales et transversales des trous, ainsi que le nombre de trous peuvent être aisément déterminés par l'homme de l'art en fonction des dimensions du cadre et du ou des dispositifs de nettoyage envisagés.

Bien que les trous 24A et 24B, sur la Figure 1, s'étendent à travers le montant vertical 18, il est évident que les trous nécessaires pour le nettoyage peuvent être percés à travers l'un quelconque des montants ou à travers plusieurs montants selon les possibilités d'accès de la face correspondante du ou des montants lorsque la fenêtre est ouverte.

En effet, dans certains cas, afin d'assurer une rigidité suffisante des montants du cadre, il peut être nécessaire de répartir les trous sur deux montants.

Il est également possible d'agencer les trous de manière telle que chacun d'eux débouche dans un seul espace intermédiaire. Dans ce cas, il est évident que le nombre et la disposition des trous devront être tels que chaque espace intermédiaire puisse être nettoyé.

Sur la Figure 2, on a représenté une fenêtre selon l'invention dont la menuiserie est métallique ou en matière plastique.

La menuiserie comporte un dormant et un ouvrant constitués par un cadre unique comme précédemment indiqué, c'est-à-dire dont chaque montant est réalisé en une seule pièce.

Sur la Figure 2, on a représenté en coupe le montant 18 de la fenêtre représentée sur la Figure 1.

Les vitres 4, 6 et 8 sont fixées dans le montant 18 à l'aide de parcloses dont certaines ne sont pas représentées, la coupe étant prise selon la ligne 2-2 de la Figure 1, c'est-à-dire à travers le trou 24B.

Dans le trou 24B est inséré le bouchon 26 dont les parois extérieures sont en contact étanche avec la paroi du trou 24B.

Le bouchon 26 a une forme parallélépipédique creuse, et il est réalisé en matière relativement souple, par exemple matière plastique ou caoutchouc.

Le bouchon 26 comporte une paroi d'extrémité 42 qui comporte une rainure 44 dans laquelle est installée un joint d'étanchéité 46.

Lorsque le bouchon 26 est inséré dans le trou 24B, le joint d'étanchéité 46 vient au contact du bord vertical de la vitre 6 et assure l'étanchéité entre le bouchon et la vitre 6.

Une telle disposition assure la continuité de l'étanchéité le long du bord du vitrage 6, de manière à interdire le passage d'air entre ledit bord et le cadre.

Sur la Figure 3, on a représenté schématiquement en coupe une fenêtre selon l'invention, dans laquelle les vitrages 4 et 8 sont collés sur le cadre 2. Le vitrage intermédiaire 6 pouvant être collé ou maintenu en position par un joint périphérique de maintien.

A cet effet, chaque montant du cadre, par exemple les montants 18 et 20 représentés sur la Figure 3, comportent deux parties faisant saillie vers l'intérieur de la fenêtre 48 et 50 sur lesquelles sont appuyées les vitres extrêmes 4 et 8.

Les vitres 4, 6 et 8 sont collées sur le châssis à l'aide de cordons de colle 52.

Dans une telle réalisation, à l'aide de deux vitrages collés, les vitrages participent de manière importante à la rigidité de l'ensemble.

En conséquence, une telle réalisation permet de réduire la dimension des faces verticales 24 de chaque montant tout en assurant une rigidité suffisante.

La réduction des dimensions des faces 54, c'est-à-dire de la largeur des montants, permet de diminuer l'échange thermique entre l'intérieur et l'extérieur du bâtiment au travers des montants.

Sur la Figure 4, on a représenté en coupe verticale un mode de réalisation de la fenêtre représentée sur la Figure 3, la menuiserie étant réalisée en bois. On notera que le montant 18 est articulé sur le dormant 40 à l'aide de charnières 56 qui, compte-tenu de la faible dimension transversale du montant 18, sont boulonnées à travers celui-ci.

Sur la Figure 5, on a représenté un exemple de fenêtre dont la menuiserie est réalisée en bois et dans lequel les orifices d'admission d'air dans les lames intermédiaires sont agencés dans le montant horizontal supérieur 16 du cadre.

A cet effet, le montant 16 comporte un premier passage 58 mettant en communication l'intérieur du bâtiment avec l'espace intermédiaire 10 délimité par les vitrages 4 et 6, et un second passage 60 mettant en communication l'espace intermédiaire 12 délimité par les vitrages 6 et 8 avec l'extérieur du bâtiment.

On notera que dans ce cas, le vitrage intermédiaire 6 (voir Figure 6) comporte un bord inférieur horizontal 62 parallèle au montant 14 du cadre et espacé par rapport à celui-ci, pour constituer un passage entre l'espace intermédiaire 10 et l'espace intermédiaire 12.

Sur la Figure 6, on constate également que les espaces intermédiaires 10 et 12 communiquent avec un trou d'évacuation 64 traversant le montant 14 et muni d'un obturateur amovible 66 constitué dans l'exemple représenté par un bouchon fermant de manière étanche le trou 64.

Lors d'un nettoyage, après avoir libéré l'obturateur amovible 66, l'extrémité du tuyau souple qui est à demeure, ou doit être positionnée, dans la feuillure du dormant 40 de manière telle que les produits à évacuer des espaces intermédiaires 10 et 12 s'évacuent à l'extérieur du bâtiment à travers un canal d'évacuation 68 prévu de manière habituelle dans le dormant 40.

Sur la Figure 7, on a représenté un mode de réalisation du passage 58 ou 60 réalisé à travers le montant 16.

Dans ce mode de réalisation, le montant 16 comporte à proximité de son extrémité située à l'intérieur du bâtiment des dents 80 faisant saillie vers le bas et espacées l'une par rapport à l'autre.

Le vitrage 4 est collé sur les dents 80, en laissant un espace entre la face du montant 16 à partir de laquelle les dents 80 font saillie.

Dans cette disposition, l'air passe entre l'espace laissé libre entre la vitre 4 et ladite face du montant 16 et passe entre les dents 80.

Il est à noter que si on ne désire pas qu'il y ait passage d'air entre la vitre 4 et le montant 16, il suffit que le cordon de colle remplisse entièrement l'espace compris entre la vitre 4 et le montant 16.

Sur la Figure 8, on a représenté en coupe verticale une fenêtre selon l'invention, dont la menuiserie est réalisée en bois, et supporte dans les espaces intermédiaires différents accessoires tels que un store 82, ou un dispositif d'occultation nocturne.

On notera que dans le mode de réalisation représenté, la vitre intermédiaire 6 est collée sur le cadre de manière telle qu'elle laisse un espace entre le montant 14 et le bord inférieur du vitrage 6.

La fenêtre représentée sur la Figure 8 comporte également un dispositif de mise en mouvement d'orientation du flux d'air qui comporte une tuyauterie 86 s'étendant dans ledit espace libre le long du montant 14 du cadre sous le bord inférieur du vitrage 6.

La tuyauterie 84 comporte des orifices formant buses 88 alignés parallèlement au plan du vitrage 6 et régulièrement répartis sur la longueur de la tuyauterie 86.

La tuyauterie 86 est montée pivotante sur le cadre entre une première position dans laquelle les buses débouchent dans l'espace intermédiaire 12 comme représenté sur la Figure 8, et une seconde position (non représentée) dans laquelle les buses 88 débouchent dans l'espace intermédiaire 10.

Le dispositif d'orientation comporte des moyens (non représentés) de mise en rotation de la tuyauterie entre ces deux positions. Ces moyens de mise en rotation peuvent être des tirettes ou peuvent être commandées électriquement.

Le dispositif d'orientation du flux d'air comporte également des moyens d'alimentation de la tuyauterie 86 en air à grande vitesse pour améliorer la ventilation dans les espaces intermédiaires 10 et 12.

Ainsi dans l'exemple représenté sur la Figure 8, l'air à grande vitesse sortant par les buses 88 va forcer la ventilation dans les espaces intermédiaires 10 et 12 de manière telle que de l'air va être prélevé à travers le passage 90 du montant 16, va circuler dans l'espace intermédiaire 10 puis dans l'espace intermédiaire 12 pour ressortir par le passage 92 prévu dans le montant 16 vers l'intérieur du bâtiment.

Dans le cas où le flux d'air doit circuler dans les espaces intermédiaires en sens inverse, il suffira de provoquer le pivotement de la tuyauterie 86 de manière que les buses 88 débouchent dans l'espace 10.

Dans la fenêtre représentée sur la Figure 8, le vitrage intérieur, c'est-à-dire situé vers l'intérieur du bâtiment, comporte une résistance électrique incorporée rendant, lorsqu'elle est alimentée, le vitrage 8 chauffant.

Cette résistance peut être à l'intérieur d'une couche peu émissive liée au vitrage ou intégrée au vitrage.

Une telle disposition réduit encore l'inconfort due à l'entrée d'air plus froid que la teméprature ambiante, ainsi que l'effet de parois froides de la fenêtre. Bien que déjà largement diminué dans une fenêtre dynamique classique, l'effet de paroi froide de la fenêtre disparait totalement et la proximité de la fenêtre devient un lieu très confortable.

On a représenté à la Figure 9 un sous-ensemble ou module 98 de vitrages particulièrement adapté à la mise en oeuvre de la structure de fenêtre conforme aux enseignements de l'invention.

Le module de vitrages est ici constitué de trois vitrages 4, 6 et 8 qui sont agencés l'un par rapport à l'autre dans leurs positions relatives qu'ils occupent après montage du module dans le cadre. Cet agencement est assuré par un entourage de pré-assemblage 100 du type de celui utilisé pour les double-vitrages à isolation statique, mais il n'est pas nécessaire que l'étanchéité assurée par l'entourage 100 soit d'aussi bonne qualité.

Aux emplacements correspondant aux passages 58 et 60 du montant 16 et aux trous 24A et 24B du montant 18, l'entourage 100 du module de vitrages comporte des ouvertures ou découpes, respectivement 102, 104, 106 et 108, de dimensions correspondantes qui permettent d'une part la circulation de l'air entre les vitrages et, d'autre part l'accès aux espaces intermédiaires par les trous 24A et 24B.

Pour guider l'air à travers le cadre depuis l'intérieur ou l'extérieur du bâtiment dans les découpes 102 et 104 du module pré-assemblé de vitrages, on peut utiliser un aménagement tel qu'il est représenté de manière schématique à la Figure 10.

En regard des découpes 102 et 104, le cadre est percé et découpé sur toute son épaisseur pour laisser le passage à deux conduits 110 qui sont collés au module de vitrages par des cordons 112 qui assurent l'étanchéité. Le cadre est également percé transversalement pour laisser le passage à deux autres petits conduits 112 qui débouchent et s'appuient contre deux ouvertures latérales 116 des conduits 110. Les conduits 114 sont collés aux conduits 110 par des cordons de colle 118. Les extrémités supérieures des conduits 114 sont fermées par des bouchons 120 collés ou vissés. Des capots 122 agencés à l'intérieur du cadre sont liés aux faces latérales du cadre et aux extrémités des conduits 114 par collage et/ou vissage.

Les conduits et capots sont illustrés schématiquement en perspective à la Figure 11.

## Revendications

1. Fenêtre ou porte-fenêtre comportant une menuiserie entourant deux vitrages extrêmes parallèles (4, 6) et espacés délimitant un espace intérieur divisé en au moins deux espaces intermédiaires (10, 12) par au moins un vitrage intermédiaire (6) agencé parallèlement aux vitrages extrêmes, de l'air circulant dans les espaces intermédiaires successifs (10, 12) entre un premier orifice prévu dans la partie de menuiserie entourant un des vitrages extrêmes et un deuxième orifice prévu dans la partie de menuiserie entourant l'autre vitrage extrême, la menuiserie étant constituée d'un cadre unique (2) et le vitrage intermédiaire (6) étant fixe par rapport à ce cadre, caractérisé en ce que le cadre (2) comporte un ou plusieurs orifices d'accès (24A, 24B) aux espaces intermédiaires (10, 12) pour permettre le nettoyage des faces du ou des vitrages délimitant les espaces intermédiaires, les orifices d'accès étant situés en vis-à-vis d'une partie d'un bord de vitrage intermédiaire et étant chacun obturés de manière étanche par un bouchon (26) amovible assurant en position l'étanchéité le long de ladite partie de bord de vitrage intermédiaire.

2. Fenêtre selon la revendication 1, caractérisée en ce que le montant horizontal inférieur (14) du cadre (2) comporte un orifice d'évacuation (64) des produits de nettoyage.

3. Fenêtre selon la revendication 2, caractérisée en ce que l'orifice d'évacuation (64) est prolongé par un tuyau d'évacuation muni à son extrémité libre d'un obturateur amovible (66) pour guider les produits évacués lors du nettoyage jusqu'à la feuillure du dormant (40).

4. Fenêtre selon l'une quelconque des revendications 1 à 3, caractérisée en ce que au moins les vitrages extrêmes (4, 8) sont fixés par collage sur les montants du cadre unique (2).

5. Fenêtre selon la revendication 4, caractérisée en ce que les montants du cadre ont des surfaces verticales parallèles aux vitrages de dimensions réduites.

6. Fenêtre selon l'une quelconque des revendications 1 à 5, caractérisée en ce que le vitrage extrême situé en vis-à-vis de l'intérieur du bâtiment est un vitrage chauffant électriquement.

7. Fenêtre selon l'une quelconque des revendications 1 à 6, caractérisée en ce que des accessoires tels que stores, films opaques ou autres sont agencés dans les espaces intermédiaires (10, 12).

8. Fenêtre selon l'une quelconque des revendications 1 à 7, caractérisée en ce que lorsqu'un passage entre deux espaces intermédiaires est constitué par un espace entre la vitre intermédiaire et le cadre, la fenêtre comporte un dispositif de mise en mouvement d'orientation de l'écoulement du flux d'air dans les espaces intermédiaires (10, 12).

9. Fenêtre selon la revendication 8, caractérisée en ce que le dispositif d'orientation du flux d'air comporte une tuyauterie (86) s'étendant dans ledit espace le long du montant du cadre associé, la tuyauterie (86) comportant des orifices formant buses (88) alignés parallèlement au plan des vitrages et régulièrement répartis, et étant montée rotative entre une première position dans laquelle les buses débouchent dans un des espaces intermédiaires adjacents et une deuxième position dans laquelle les buses débouchent dans l'autre espace intermédiaire adjacent, la tuyauterie étant alimentée en air à grande vitesse, le dispositif d'orientation comportant des moyens de mise en rotation de la tuyauterie entre ces deux positions.

10. Fenêtre selon l'une quelconque des revendications précédentes, caractérisée en ce que les vitrages sont agencés sous forme d'un sous-ensemble ou module pré-assemblé.

11. Fenêtre selon la revendication 10, caractérisée en ce que le module de vitrage (98) comporte un entourage (100) dans lequel sont formées des découpes (101-108).

## Claims

1. Window or French window comprising a woodwork structure surrounding two parallel outer glass panes (4, 6) spaced so as to define an inner space divided into at least two intermediate spaces (10, 12) by at least one intermediate glass pane (6) arranged parallel to the outer glass panes, air circulating in the successive intermediate spaces (10, 12) between a first orifice provided in that part of the woodwork structure surrounding one of the outer glass panes and a second orifice provided in that part of the woodwork structure surrounding the other outer glass pane, the woodwork structure consisting of a single frame (2) and the intermediate glass pane (6) being fixed relative to said frame, characterised in that the frame (2) has one or more openings (24A, 24B) giving access to the intermediate spaces (10, 12) to allow cleaning of the surfaces of the glass pane or panes defining the intermediate spaces, the access openings being located opposite part of an edge of an intermediate glass pane and each being sealed in leaktight manner by a removable stopper (26) which, when in position, ensures that there is a seal along said edge portion of the intermediate glass.

2. Window according to claim 1, characterised in that the lower horizontal bar (14) of the frame has a drainage orifice (64) for the cleaning products.

3. Window according to claim 2, characterised in that the drainage orifice (64) is extended by a drainage tube provided at its free end with a removable stopper (66) for guiding the products which are evacuated during cleaning as far as the rebate of the frame (40).

4. Window according to any one of claims 1 to 3, characterised in that at least the outer panes (4, 8) are fixed by glueing to the bars of the single frame (2).

5. Window according to claim 4, characterised in that the bars of the frame have vertical surfaces parallel to the glass panes which are of reduced dimensions.

6. Window according to any one of claims 1 to 5, characterised in that the outer glass pane located facing the inside of the building is an electrically heated glass pane.

7. Window according to any one of claims 1 to 6, characterised in that accessories such as blinds, opaque films or the like are arranged in the intermediate spaces (10, 12).

8. Window according to any one of claims 1 to 7, characterised in that, when a passage between two intermediate spaces consists of a space between the intermediate glass and the frame, the window has a device for directing the air flow in the intermediate spaces (10, 12).

9. Window according to claim 8, characterised in that the device for directing the air flow comprises a tube (86) extending within said space along the bar of the associated frame, the tube (86) comprising openings which form nozzles (88) aligned parallel to the plane of the glass panes and uniformly distributed, and being rotatably mounted between a first position in which the nozzles open into one of the adjacent intermediate spaces and a second position in which the nozzles open into the other adjacent intermediate space, the tube being supplied with air at high speed, the directing means comprising means for rotating the tube between these two positions.

10. Window according to any one of the preceding claims, characterised in that the glass panes are arranged in the form of a pre-assembled subassembly or unit.

11. Window according to claim 10, characterised in that the glazing unit (98) has a surround (100) in which cutouts (101-108) are formed.

## Patentansprüche

1. Fenster oder Fenstertür mit einer Umrahmung, die zwei äußere, parallele Fensterscheiben (4,6) umgibt, die im Abstand liegen und einen inneren Raum begrenzen, der wenigstens in zwei Zwischenräume (10,12) durch wenigstens eine Zwischenscheibe (6) unterteilt ist, die parallel zu den äußeren Scheiben angeordnet ist, wobei Luft in den aufeinander folgenden Zwischenräumen (10,12) zwischen einer ersten Öffnung, die im Bereich der Umrahmung vorgesehen ist, der eine der äußeren Scheiben umgibt, und einer zweiten Öffnung, die im Bereich der Umrahmung vorgesehen ist, der die andere äußere Scheibe umgibt, zirkuliert, wobei die Umrahmung gebildet ist durch einen einzigen Rahmen (2) und die Zwischenscheibe (6) an diesem Rahmen befestigt ist, dadurch **gekennzeichnet**, daß der Rahmen (2) eine oder mehrere Einlaßöffnungen (24A,24B) im Zwischenraum (10,12) aufweist, die die Reinigung der Flächen der Scheiben gestatten, die die Zwischenräume begrenzen, welche Einlaßöffnungen gegenüber einem Bereich eines Randes der Zwischenscheibe angeordnet und jeweils dicht durch einen lösbaren Stopfen (26) verschlossen sind, der in seiner Position die Abdichtung entlang dem genannten Bereich des Randes der Zwischenscheibe gewährleistet.

2. Fenster nach Anspruch 1, dadurch **gekennzeichnet**, daß der waagerechte untere Schenkel (14) des Rahmens (2) eine Entleerungsöffnung (64) für die Reinigungsprodukte aufweist.

3. Fenster nach Anspruch 2, dadurch **gekennzeichnet**, daß die Entleerungsöffnung (64) durch ein Entleerungsrohr verlängert ist, das an seinem freien Ende einen lösbaren Verschluß (66) aufweist, das die während der Reinigung abgezogenen Produkte bis zum Falz des Grundschenkels (40) leitet.

4. Fenster nach einem der Ansprüche 1 bis 3, dadurch **gekennzeichnet**, daß wenigstens eine der äußeren Scheiben (4,8) durch Kleben an den Schenkeln des einzigen Rahmens (2) befestigt ist.

5. Fenster nach Anspruch 4, dadurch **gekennzeichnet**, daß die Schenkel des Rahmens vertikale Oberflächen parallel zu den Scheiben mit verringerten Dimensionen aufweisen.

6. Fenster nach einem der Ansprüche 1 bis 5, dadurch **gekennzeichnet**, daß die äußere Scheibe, die dem Inneren des Gebäudes gegenüberliegt, eine elektrische Heizscheibe ist.

7. Fenster nach einem der Ansprüche 1 bis 6, dadurch **gekennzeichnet**, daß Zubehörelemente, wie Vorhänge, Opake oder andere Folien in den Zwischenräumen (10,12) angeordnet sind.

8. Fenster nach einem der Ansprüche 1 bis 7, dadurch **gekennzeichnet**, daß für den Durchgang zwischen den beiden Zwischenräumen durch einen Zwischenraum zwischen der Zwichenscheibe und dem Rahmen das Fenster eine Einrichtung zum Bewegen des Luftstroms in den Zwischenräumen (10,12) in Abflußrichtung angeordnet ist.

9. Fenster nach Anspruch 8, dadurch **gekennzeichnet**, daß die Einrichtung zur Orientierung des Luftstroms eine Röhre (86) umfaßt, die sich in dem Zwischenraum entlang dem entsprechenden Schenkel des Rahmens erstreckt, welche Röhre (86) Öffnungen aufweist, die diesen (88) bilden, die parallel zu der Ebene der Scheiben ausgerichtet und gleichmäßig verteilt sind, wobei die Röhre (86) drehbar zwischen einer ersten Position, in der die Düsen in einen der angrenzenden Zwischenräume münden, und einer zweiten Position, in der die Düsen in den anderen angrenzenden Zwischenraum münden, drehbar ist, wobei die Röhre mit Luft großer Geschwindigkeit beschickt wird, welche Einrichtung zur Orientierung Mittel zum Drehen der Röhre zwischen den beiden Positionen umfaßt.

10. Fenster nach einem der vorhergehenden Ansprüche, dadurch **gekennzeichnet**, daß die Scheiben in der Form einer Unter-Anordnung oder eines vormontierten Moduls ausgebildet sind.

11. Fenster nach Anspruch 10, dadurch **gekennzeichnet**, daß der Scheibenmodul (98) eine Einfassung (100) aufweist, in der Einschnitte (101-108) gebildet sind.
